# EUROPÄISCHE PATENTSCHRIFT

(11) **EP 0 842 257 B1**
(45) Veröffentlichungstag und Bekanntmachung des Hinweises auf die Patenterteilung: **27.12.2000**
(21) Anmeldenummer: 96923846.8
(22) Anmeldetag: 15.07.1996
(51) Int. Cl.: C11D 17/00, C11D 3/28, C11D 3/39

(54) **GESCHIRRWASCHMASCHINENSPÜLMITTEL IN FORM EINER TABLETTE**
DISH WASHER PRODUCT IN TABLET FORM
PRODUIT VAISSELLE SOUS FORME DE PASTILLES POUR LAVE-VAISSELLE

(30) Priorität: 13.07.1995 DE 19525569
(43) Veröffentlichungstag der Anmeldung: 20.05.1998
(73) Patentinhaber: Benckiser N.V., 1118 BH Schiphol Airport (NL)
(72) Erfinder: WÄSCHENBACH, Guido, D-69198 Schriesheim (DE); ROBINSON, Paul, D-68526 Ladenburg (DE); SANDMANN, Brigitte, D-69115 Heidelberg (DE); MAGG, Harald, D-68526 Ladenburg (DE); HÖFLINGER, Wilfried, D-69198 Schriesheim (DE)
(74) Vertreter: Lederer, Franz, Dr.
(86) Internationale Anmeldenummer: DE9601283
(87) Internationale Veröffentlichungsnummer: WO9703177

(56) Entgegenhaltungen:
- EP-A- 0 224 128
- EP-A- 0 481 547
- EP-A- 0 481 793
- EP-A- 0 504 091
- EP-A- 0 541 475
- EP-A- 0 634 478
- WO-A-94/26859
- WO-A-94/26860
- WO-A-95/01416

## Beschreibung

Die vorliegende Erfindung betrifft ein Geschirrwaschmaschinenspülmittel in Form einer Tablette enthaltend ein Bleichmittel und einen Bleichaktivator sowie andere übliche Bestandteile.

Herkömmliche Spülmittel zur maschinellen Reinigung von Geschirr sind im allgemeinen pulverförmige, granuläre oder flüssige Produkte. Tablettenförmige Reinigungsmittelzusammensetzungen sind ebenfalls seit einigen Jahren bekannt. Prinzipiell besitzen tablettenförmige Produkte einige Vorteile gegenüber pulverförmigen und flüssigen Produkten: Sie benötigen kein genaues Dosieren und sind daher leichter zu handhaben und in die Geschirrwaschmaschine einzubringen, sie sind kompakter und benötigen daher weniger Verpackungsmaterial und Lagerraum und sie sind im Haushalt sicherer anzuwenden, da ein Verschütten der vielfach aggressiven Substanzen nicht möglich ist.

Es hat sich allerdings herausgestellt, daß Reinigungsmittelzusammensetzungen in Tablettenform eine verschlechterte Reinigungswirkung gegenüber solchen in Pulverform aufweisen können. Dieses kann darauf zurückgeführt werden, daß in zusammengepreßten Tabletten die einzelnen Bestandteile wesentlich enger miteinander verbunden sind als in Pulvern, so daß negative Wechselwirkungen, die einzelne Bestandteile aufeinander ausüben können, verstärkt auftreten können. Es kann somit zu einer teilweisen Inaktivierung einzelner Bestandteile kommen. Die Anmelderin hat nunmehr gefunden, daß ein solches Problem auch auftritt bei der kombinierten Anwendung von Bleichmitteln und Bleichaktivatoren mit Mitteln, die das Anlaufen von Nichteisenmetallen verhindern, insbesondere mit Silber-/Kupferkorrosionsschutzmitteln.

Ein weiteres Problem, das bei Geschirrwaschmaschinenspülmitteln in Tablettenform auftritt und die Spülleistung verschlechtert besteht darin, daß solche Geschirrwaschmaschinenspülmittel weniger wirksam sind als vergleichbare Pulver, da sich die Tabletten langsamer auflösen und daher in der Waschflotte erst später als bei der Verwendung von Pulvern zur Verfügung stehen. Dieses Problem tritt insbesondere bei Geschirrwaschmaschinenspülmitteln auf, die ein Bleichmittel enthalten, da bei Verwendung solcher Mittel in Tablettenform eine für die Bleiche notwendige Konzentration des Bleichmittels erst relativ spät während des Spülvorgangs erreicht wird. In der EP-A 504 091 wird zur Lösung dieses Problems vorgeschlagen, eine bestimmte Kombination aus Alkalicarbonat, Polycarboxylat, einer polyfunktionellen Carbonsäure, Natriumsilicat, einem nichtionischen Tensid und dem Bleichmittel einzusetzen, damit der Bleicheffekt bei zusammengepreßten Tabletten erhalten bleibt.

Die EP-A 634 478 offenbart Maschinengeschirrspülmittel mit stickstoffhaltigen Korrosionsinhibitoren und einem sauerstofffreisetzenden Bleichmittel. Nach den Ausführungen dieser Druckschrift können die Maschinengeschirrspülmittel in beliebiger Form vorliegen, und es werden am Rande auch Tabletten erwähnt, wobei offensichtlich die Schwierigkeiten, die bei der Formulierung von Korrosionsinhibitoren mit Bleichmitteln bzw. Bleichaktivatoren auftreten können, nicht erkannt wurden.

Die EP-A 481 547 offenbart, daß während der Lagerung eines Maschinengeschirrspülmittels und in der wäßrigen Reinigungslösung in einer Geschirrspülmaschine Enzyme in Gegenwart eines Chlorbleichmittels deaktiviert werden. Zur Lösung dieses Problems offenbart die EP-A 481 547 ein Maschinengeschirrspülmittel mit Enzymen und Chlorbleichmitteln in Form einer komplex aufgebauten zumindest dreischichtigen Tablette, die eine innere Schicht, eine Sperrschicht und eine äußere Schicht enthält. Die Enzyme und die Chlorbleichmittel sind dabei in verschiedenen Schichten der Tablette getrennt. Dieser komplexe Aufbau der Reinigungsmitteltabletten soll sicherstellen, daß einerseits während der Lagerung keine Grenzfläche zwischen der das Chlorbleichmittel enthaltenden Schicht und der das Enzym enthaltenden Schicht besteht und zum anderen die beiden Schichten nicht gleichzeitig sondern nacheinander aufgelöst werden und daher das Chlorbleichmittel und die Enzyme nicht gleichzeitig in dem Spülwasser der Geschirrspülmaschine vorliegen.

Die EP-A 481 793 offenbart Reinigungsmittelzusammensetzungen in Tablettenform, die Natriumpercarbonat als Bleichmittel enthalten und in Textilwaschmaschinen eingesetzt werden sollen. Um eine lagerstabile Tablette erhalten zu können, die neben Natriumpercarbonat andere Bestandteile, die mit dem Bleichmittel wechselwirken können, enthält, wird vorgeschlagen, das Percarbonat in der Tablette von den anderen Bestandteilen zu separieren, beispielsweise in zwei Schichten. Die so produzierten Tabletten sollen zudem eine erhöhte Auflösegeschwindigkeit in der Waschflotte besitzen.

In der EP-A 481 792 wird ein Produkt in Tablettenform zur Behandlung von Geweben in Waschmaschinen offenbart, das zur Verbesserung der Bleichwirkung eine Kombination aus einem Persalz und einem Bleichaktivator enthält, wobei der Bleichaktivator eine bestimmte Geschwindigkeitskonstante für die Perhydrolyse aufweisen muß.

Die DE-OS 25 27 534 offenbart eine mehrschichtige Reinigungstablette für künstliche Gebisse, wobei die erste Schicht ein Enzym enthält und sich vor der zweiten, aktiven Sauerstoff enthaltenden Schicht auflöst. Hierdurch kann das Enzym zunächst wirken, ohne von dem frei werdenden aktiven Sauerstoff deaktiviert zu werden.

Die EP-A 541 475 und die WO-A 95/01416 offenbaren Reinigungsmittel, die in Form einer Tablette vorliegen können und die Bleiche, Bleichaktivator und Silber-/Kupferkorrosionsschutzmittel enthalten können. Die Möglichkeit, diese Bestandteile zu trennen, wird nicht offenbart.

Es ist eine Aufgabe der vorliegenden Erfindung, ein Geschirrwaschmaschinenspülmittel in Form einer Tablette zur Verfügung zu stellen, das neben einem Bleichmittel und einem Bleichaktivator sowie anderen üblichen Bestandteilen ein Mittel enthält, das das Anlaufen von Nichteisenmetallen an dem zu reinigenden Geschirr verhindert, insbesondere ein Silber/Kupferkorrosionsschutzmittel, wobei das Mittel, insbesondere das Silber-/Kupferkorrosionsschutzmittel, die Wirksamkeit der Tablette nicht beeinträchtigt, sondern eine mindestens ebenso gute, vorzugsweise sogar bessere Waschleistung wie bei einem vergleichbaren Pulver erreicht wird.

Eine weitere Aufgabe der Erfindung ist es, ein Geschirrwaschmaschinenspülmittel in Form einer Tablette zur Verfügung zu stellen, das neben einem Bleichmittel und einem Bleichaktivator sowie anderen üblichen Bestandteilen ein Mittel enthält, das das Anlaufen von Nichteisenmetallen an dem zu reinigenden Geschirr verhindert, insbesondere ein Silber/Kupferkorrosionsschutzmittel, wobei das Mittel, obwohl es in Tablettenform vorliegt und die einzelnen Bestandteile der Waschflotte damit erst in einem späteren Stadium des Spülvorgangs zur Verfügung stehen, eine mindestens ebenso gute, vorzugsweise eine bessere Spülleistung zeigt, wie das Mittel in Pulverform.

Es wurde nun überraschend gefunden, daß solche Tabletten, die aus mindestens zwei Schichten bestehen, wobei das Mittel, das das Anlaufen von Nichteisenmetallen verhindern oder mindern soll, insbesondere das Silber-/Kupferkorrosionsschutzmittel, nicht gemeinsam in einer Schicht zusammen mit dem Bleichmittel und dem Aktivator enthalten ist, eine ungeminderte oder sogar verbesserte Reinigungswirkung gegenüber Pulvern gleicher Zusammensetzung aufweisen und dies, obwohl sich die Tablette erst im Lauf des Spülvorgangs auflöst und die Bestandteile des Mittels daher erst in einem späteren Stadium des Spülvorgangs zur Verfügung stehen.

Diese Effekte treten ferner nicht nur bei Geschirrwaschmaschinenspülmitteln nach einer gewissen Lagerungszeit auf, sondern überraschenderweise auch bei Geschirrwaschmaschinenspülmitteln direkt nach der Herstellung, so daß die Effekte unabhängig von Wechselwirkungen in dem Mittel, die während der Lagerung stattfinden können, auftreten.

Gegenstand der vorliegenden Erfindung ist somit ein Geschirrwaschmaschinenspülmittel in Form einer Tablette enthaltend ein Bleichmittel, einen Bleichaktivator und ein Mittel, das das Anlaufen von Nichteisenmetallen verhindern oder mindern soll, insbesondere ein Silber/Kupferkorrosionsschutzmittel, sowie andere übliche Bestandteile, dadurch gekennzeichnet, daß die Tablette aus mindestens zwei Schichten besteht, wobei das Mittel, das das Anlaufen von Nichteisenmetallen verhindern oder mindern soll, insbesondere das Silber-/Kupferkorrosionsschutzmittel, nicht gemeinsam in einer Schicht zusammen mit dem Bleichmittel und dem Bleichaktivator enthalten ist.

Die erfindungsgemäße Tablette löst sich in der Flotte in der Geschirrwaschmaschine bevorzugt nicht schneller als in drei Minuten vollständig auf.

Unter "vollständig auflösen" wird hier verstanden, daß die Tabletten soweit zerfallen sind, daß sie in bewegtem Wasser bei 40°C durch einen Korb mit 4 mm großen Öffnungen austreten können.

Die erfindungsgemäßen Geschirrwaschmaschinenspülmittel enthalten als Bleichmittel bevorzugt chlorfreie, aktiven Sauerstoff freisetzende Bleichmittel wie anorganische Perhydrate oder organische Persäuren und deren Salze.

Beispiele für anorganische Perhydrate sind Perborate, Percarbonate und Persulfate wie Peroxymonopersulfate. Die anorganischen Perhydrate sind normalerweise Alkalimetallsalze, wie Lithium-, Natrium-, Kalium- oder Rubidiumsalze, insbesondere die Natriumsalze. Die anorganischen Perhydrate können in dem Spülmittel als kristalline Feststoffe ohne einen weiteren Schutz vorliegen. Für bestimmte Perhydrate ist es allerdings vorteilhaft, sie als granuläre Zusammensetzungen zu verwenden, die mit einem Überzug versehen sind, der den granulären Produkten eine bessere Lagerstabilität verleiht.

Das bevorzugte Perborat ist Natriumperborat, das als Monohydrat mit der Formel NaBO₂H₂O₂ oder als Tetrahydrat mit der Formel NaBO₂H₂O₂.3H₂O vorliegen kann.

Das bevorzugte Percarbonat ist Natriumpercarbonat mit der Formel 2Na₂CO₃3H₂O₂. Bevorzugt wird das Percarbonat zur Erhöhung seiner Stabilität in einer überzogenen Form eingesetzt.

Organische Persäuren schließen alle herkömmlich als Bleichmittel verwendeten organischen Persäuren ein, einschließlich beispielsweise Perbenzoesäure und Peroxycarbonsäuren wie Mono- oder Diperoxyphthalsäure, 2-Octyldiperoxybernsteinsäure, Diperoxydodecandicarbonsäure, Diperoxyazelainsäure und Imidoperoxycarbonsäure sowie gegebenenfalls deren Salze.

Weiterhin können chlorhaltige Bleichmittel wie Natriumdichlorisocyanurat oder Natriumtrichlorisocyanurat in dem erfindungsgemäßen Spülmittel enthalten sein.

Das Bleichmittel liegt normalerweise mit einem Gehalt von 1 bis 40 Gew.-%, bevorzugt von 2 bis 30 Gew.-% und am bevorzugtesten von 5 bis 20 Gew.-% des Gesamtgewichts der Tablette in dem Spülmittel vor.

Das erfindungsgemäße Geschirrwaschmaschinenspülmittel enthält weiterhin einen oder mehrere Bleichaktivatoren. Diese werden bevorzugt in Spülmitteln für Geschirrspülvorgänge bei Temperaturen im Bereich unterhalb 60°C eingesetzt, um eine ausreichende Bleichwirkung zu erzielen. Insbesondere eignen sich beispielsweise N- und O-Acylverbindungen wie acylierte Amine, acylierte Glycolurile oder acylierte Zuckerverbindungen. Bevorzugt werden N,N,N',N'-Tetraacetylethylendiamin (TAED), Pentaacetylglucose (PAG) und Tetraacetylglycoluril (TAGU). Weiterhin eignen sich aber auch katalytisch aktive Metallkomplexe und bevorzugt Übergangsmetallkomplexe als Bleichaktivatoren. Am meisten bevorzugt wird TAED.

Weitere geeignete Bleichaktivatoren werden in der WO 95/01416 offenbart, auf deren Inhalt hiermit ausdrücklich Bezug genommen wird.

Der Bleichaktivator kann in dem erfindungsgemäßen Spülmittel in einer Menge im Bereich von 0,1 bis 20 Gew.-% und bevorzugt von 1 bis 10 Gew.-% des Gesamtgewichts der Tablette vorliegen.

Das erfindungsgemäße Geschirrwaschmaschinenspülmittel enthält weiterhin ein Mittel, das das Anlaufen von Nichteisenmetallen, insbesondere von Silber und Kupfer verhindern oder mindern soll, insbesondere Silber-/Kupferkorrosionsschutzmittel. Bevorzugte Silber-/Kupferkorrosionsschutzmittel sind Benzotriazol oder Bis-Benzotriazole sowie deren substituierte Derivate.

Weitere geeignete Mittel sind organische und/oder anorganische redoxaktive Substanzen und Paraffinöl.

Benzotriazol-Derivate sind solche Verbindungen, in denen die verfügbaren Substitutionsstellen des aromatischen Rings teilweise oder vollständig substituiert sind. Als Substituenten eignen sich lineare oder verzweigtkettige C₁₋₂₀-Alkylgruppen sowie Hydroxy, Thio, Phenyl oder Halogen wie Fluor, Chlor, Brom und Jod. Bevorzugtes substituiertes Benzotriazol ist Tolyltriazol.

Geeignete Bis-Benzotriazole sind solche, in denen die Benzotriazolgruppen jeweils in 6-Stellung durch eine Gruppe X verbunden sind, worin X eine Bindung, eine geradkettige, gegebenenfalls mit einer oder mehreren C₁₋₄-Alkylgruppen substituierte Alkylengruppe mit bevorzugt 1-6 Kohlenstoffatomen, ein Cycloalkylrest mit mindestens 5 Kohlenstoffatomen, eine Carbonylgruppe, eine Sulfurylgruppe, ein Sauerstoff- oder ein Schwefelatom sein kann. Die aromatischen Ringe des Bis-Benzotriazols können wie oben für das Benzotriazol definiert substituiert sein.

Geeignete organische redoxaktive Substanzen sind beispielsweise Ascorbinsäure, Indol, Methionin, ein N-Mono-(C₁-C₄-alkyl)-glycin, ein N,N-Di-(C₁-C₄-alkyl)-glycin, 2-Phenylglycin oder eine Kuppler- und/oder Entwicklerverbindung ausgewählt aus der Gruppe der Diaminopyridine, Aminohydroxypyridine, Dihydroxypyridine, heterocyclischen Hydrazone, Aminohydroxypyrimidine, Dihydroxypyrimidine, Tetraaminopyrimidine, Triaminohydroxypyrimidine, Diaminodihydroxypyrimidine, Dihydroxynaphtaline, Naphtole, Pyrazolone, Hydroxychinoline, Aminochinoline, der primären aromatischen Amine, die in ortho-, meta- oder para-Position eine weitere freie oder mit C₁-C₄-Alkyl- oder C₂-C₄-Hydroxyalkylgruppen substituierte Hydroxy- oder Aminogruppen haben und der Di- oder Trihydroxybenzole.

Geeignete anorganische redoxaktive Substanzen sind beispielsweise Metallsalze und/oder Metallkomplexe ausgewählt aus der Gruppe der Mangan-, Titan-, Zirkonium-, Hafnium-, Vanadium-, Cobalt- und Cer-Salze und/oder -Komplexe, worin die Metalle in einer der Oxidationsstufen II, III, IV, V oder VI vorliegen.

Insbesondere geeignet sind Metallsalze und/oder Metallkomplexe, ausgewählt aus der Gruppe MnSO₄, Mn(II)-citrat, Mn(II)-stearat, Mn(II)-acetylacetonat, Mn(II)-[1-Hydroxyethan-1,1-diphosphonat], V₂O₅, V₂O₄, VO₂, TiOSO₄, K₂TiF₆, K₂ZrF₆, CoSO₄, Co(NO₃)₂, Ce(NO₃)₃.

Organische und anorganische redoxaktive Substanzen, die als Silber-/Kupferkorrosionsschutzmittel geeignet sind, werden auch in der WO 94/26860 und WO 94/26859 genannt, auf deren Inhalt hiermit Bezug genommen wird.

Als Paraffinöl eignen sich überwiegend verzweigte aliphatische Kohlenwasserstoffe mit einer Anzahl von Kohlenstoffatomen im Bereich von 20 bis 50. Bevorzugt wird das Paraffinöl ausgewählt aus überwiegend verzweigtkettigen C₂₅₋₄₅-Spezies mit einem Verhältnis von cyclischen zu nichtcyclischen Kohlenwasserstoffen von 1:10 bis 2:1, bevorzugt von 1:5 bis 1:1.

Das Mittel, das das Anlaufen von Nichteisenmetallen verhindern oder mindern soll, insbesondere das Silber/Kupferkorrosionsschutzmittel, liegt in dem Geschirrwaschmaschinenspülmittel der vorliegenden Erfindung bevorzugt mit 0,01 bis 5 Gew.-%, besonders bevorzugt mit 0,1 bis 2 Gew.-% des Gesamtgewichts der Tablette vor.

Das erfindungsgemäße Geschirrwaschmaschinenspülmittel kann weiterhin andere übliche Bestandteile enthalten. Hierzu gehören Gerüststoffe, Maskierungsmittel, oberflächenaktive Mittel, Enzyme, Schaumkontrollmittel, Duftstoffe, Farbstoffe und sonstige Hilfsstoffe.

Als Gerüststoffe eignen sich beispielsweise homo- und copolymere Polycarbonsäuren sowie deren teilweise oder vollständig neutralisierten Salze, monomere Polycarbonsäuren und Hydroxycarbonsäuren und deren Salze, Carbonate, Bicarbonate, Borate, Phosphate, Silicate, Aluminosilicate sowie Mischungen solcher Substanzen.

Als Salze der oben genannten Verbindungen werden bevorzugt die Ammonium- und/oder Alkalisalze, d.h. die Lithium-, Natrium-, Kalium- und Rubidiumsalze und besonders bevorzugt das Natriumsalz eingesetzt.

Als Polycarbonsäuren eignen sich acyclische, alicyclische, heterocyclische und aromatische Carbonsäuren, wobei diese mindestens zwei Carboxygruppen enthalten, die jeweils durch vorzugsweise nicht mehr als zwei Kohlenstoffatome voneinander getrennt sind.

Polycarboxylate, die zwei Carboxygruppen enthalten, schließen beispielsweise wasserlösliche Salze der Bernsteinsäure, Malonsäure, (Ethylendioxy)diessigsäure, Maleinsäure, Diglycolsäure, Weinsäure, Tartronsäure und Fumarsäure ein. Polycarboxylate, die drei Carboxygruppen enthalten, schließen beispielsweise wasserlösliche Citrate ein. Entsprechend eignet sich als Hydroxycarbonsäure beispielsweise Citronensäure.

Als Polycarbonsäure eignet sich weiterhin das Homopolymer der Acrylsäure.

Als Boratgerüststoffe können neben Boraten wie Natriumborat auch solche Gerüststoffe verwendet werden, die boratbildende Materialien enthalten, die Borate unter den Reinigungsmittellagerbedingungen oder Spülbedingungen freisetzen.

Als Phosphate eignen sich Polyphosphate wie Tripolyphosphat, Pyrophosphat, Orthophosphat und das polymere Metaphosphat. Beispielsweise seien Alkalitripolyphosphate, Natrium-, Kalium- und Ammoniumpyrophosphat, Natrium- und Kaliumorthophosphat sowie Natriumpolymetaphosphat genannt, worin der Polymerisationsgrad bevorzugt von 5 bis 21 reicht.

Als Silicate eignen sich Natriumsilicate wie Natriumdisilicat, Natriummetasilicat und kristalline Schichtsilicate. Weiterhin eignen sich Natriumaluminosilicate (Zeolite).

Weitere geeignete Gerüststoffe werden in der WO 95/01416 offenbart, auf deren Inhalt hiermit ausdrücklich Bezug genommen wird.

Das erfindungsgemäße Geschirrwaschmaschinenspülmittel kann von 40 bis 90 Gew.-%, bevorzugt von 60 bis 80 Gew.-% des Gesamtgewichts der Tablette an Gerüststoffen enthalten. Hierbei können sowohl einzelne Gerüststoffe als auch Mischungen von verschiedenen oben genannten Gerüststoffen verwendet werden. Beispielsweise eignen sich Mischungen von Carbonaten und Silicaten.

Geeignete Maskierungsmittel zum Komplexieren von Schwermetallionen, die erfindungsgemäß eingesetzt werden können, sind organische Phosphonate wie beispielsweise Aminoalkylenpoly(alkylenphosphonat), Alkali-Ethan-1-hydroxydiphosphonate und Nitrilotrimethylenphosphonate.

Bevorzugte Phosphonate sind Diethylentriaminpenta(methylenphosphonat), Hexamethylendiamintetra(methylenphosphonat) und Hydroxyethylen-1,1-diphosphonat. Weiterhin eignen sich Aminopolycarboxylate wie beispielsweise Nitrilotriessigsäure (NTA), Methylglycindiessigsäure (MGDA) sowie Polyaspartate.

Das Maskierungsmittel kann erfindungsgemäß mit einem Anteil von 0,01 bis 10 Gew.-%, bevorzugt von 0,1 bis 2 Gew.-% am Gesamtgewicht der Tablette anwesend sein.

Als oberflächenaktive Mittel eignen sich beispielsweise nichtionische oberflächenaktive Mittel. Hierzu zählen beispielsweise wasserlösliche ethoxylierte C₆₋₁₆ Fettsäurealkohole und C₆₋₁₆ gemischte ethoxylierte/propoxylierte Fettsäurealkohole und Mischungen davon sowie Alkylpolyglucoside.

Eine weitere Klasse nichtionischer oberflächenaktiver Mittel umfaßt Polyhydroxyfettsäureamide.

Weitere geeignete oberflächenaktive Mittel werden in der WO 95/01416 offenbart, auf deren Inhalt hiermit ausdrücklich Bezug genommen wird.

Das oberflächenaktive Mittel kann erfindungsgemäß mit einem Anteil von 0,1 bis 10 Gew.-%, bevorzugt von 1 bis 5 Gew.-% am Gesamtgewicht der Tablette anwesend sein.

Das erfindungsgemäße Geschirrwaschmaschinenspülmittel kann weiterhin ein oder mehrere herkömmlich hierin verwendete Enzyme ausgewählt aus beispielsweise Proteasen, Amylasen, Lipasen und Esterasen enthalten.

Die Enzyme können in dem Spülmittel mit einem Gehalt von 0,1 bis 10 Gew.-%, bevorzugt 1 bis 5 Gew.-% des Gesamtgewichts des Spülmittels anwesend sein.

Das erfindungsgemäße Geschirrwaschmaschinenspülmittel kann weiterhin ein oder mehrere Schaumkontrollmittel enthalten. Hierzu eignen sich alle in diesem Bereich eingesetzten Schaumkontrollmittel wie beispielsweise Silicone und Paraffinöle.

Die Schaumkontrollmittel sind in dem erfindungsgemäßen Geschirrwaschmaschinenspülmittel bevorzugt mit weniger als 5 Gewichtsprozent des Gesamtgewichts des Spülmittels enthalten.

Weiterhin kann das erfindungsgemäße Geschirrwaschmaschinenspülmittel sonstige übliche Zusatzstoffe wie Duftstoffe, Farbstoffe und/oder weitere Hilfsstoffe enthalten. Beispielsweise können als Hilfsstoffe, die die Herstellung der Tabletten erleichtern, verschiedene Polymere wie Polyvinylpyrrolidon, Polyvinylpolypyrrolidon oder Polyethylenglycol (bevorzugt mit einem Molekulargewicht von 100-10.000) oder Glycerin eingesetzt werden.

Ein bevorzugtes erfindungsgemäßes Geschirrwaschmaschinenspülmittel besteht aus zwei Schichten, wobei die erste Schicht a) als Bleichmittel ein Perborat, b) als Gerüststoffe Natriumtripolyphosphat, ein Disilicat und ein Carbonat, c) ein nichtionisches oberflächenaktives Mittel, d) als Silber-/Kupferkorrosionsschutzmittel Benzotriazol sowie gegebenenfalls weitere Hilfsstoffe enthält und die zweite Schicht a) als Bleichaktivator N,N,N',N'-Tetraacetylethylendiamin, b) als Gerüststoffe Natriumtripolyphosphat, ein homopolymeres Acrylsäurepolymer und ein Carbonat, c) als Maskierungsmittel ein Phosphonat, d) ein nichtionisches oberflächenaktives Mittel, e) ein oder mehrere Enzyme sowie gegebenenfalls weitere Hilfsstoffe enthält.

Ein weiteres bevorzugtes erfindungsgemäßes Geschirrwaschmaschinenspülmittel besteht aus zwei Schichten, wobei die erste Schicht a) als Bleichmittel ein Perborat, b) als Gerüststoffe ein Citrat, ein Bicarbonat und ein Carbonat, c) ein nichtionisches oberflächenaktives Mittel, d) als Silber/Kupferkorrosionsschutzmittel Benzotriazol sowie gegebenenfalls weitere Hilfsstoffe enthält und die zweite Schicht a) als Bleichaktivator N,N,N',N'-Tetraacetylethylendiamin, b) als Gerüststoffe Citrat, ein Bicarbonat, ein Carbonat, ein homopolymeres Acrylsäurepolymer und Citronensäure, c) als Maskierungsmittel ein Phosphonat, d) ein nichtionisches oberflächenaktives Mittel, e) ein oder mehrere Enzyme sowie gegebenenfalls weitere Hilfsstoffe enthält.

Die Tabletten der vorliegenden Erfindung können nach jedem herkömmlichen, im Stand der Technik bekannten Verfahren hergestellt werden. Beispielsweise werden die Bestandteile der einzelnen Schichten getrennt vorgemischt und dann in Schichten zusammengepreßt, um eine Tablette zu erhalten. Die Härte der Tablette sowie die Zeit, die diese Tablette benötigt, um sich vollständig aufzulösen, ist unter anderem von dem Druck abhängig, der während des Pressens eingesetzt wird. Je niedriger der Druck während des Preßvorgangs ist, umso bröckeliger ist die erhaltene Tablette und umso schneller löst sie sich in der Waschflotte auf. Ein höherer Druck führt zu festeren Tabletten, die sich entsprechend langsamer auflösen. Beispielsweise eignen sich für den Preßvorgang Drücke von 0,01 bis 70 kN/cm².

Der Preßvorgang kann weiterhin durch die Kraft definiert werden, die benötigt wird, die so erhaltene Tablette zu brechen. Solche Messungen der Härte der Tablette können beispielsweise mit einer Erickson 464H Härtetestmaschine durchgeführt werden. Bevorzugt besitzen die erfindungsgemäßen Tabletten eine Härte von 90-130 N.

Die Größe der erfindungsgemäßen Tablette hängt von der gewünschten Geschirrwaschmaschinenspülmittelmenge ab, die die Tablette enthalten soll. Die Tablette kann beispielsweise 15-25 g wiegen. Bevorzugt enthält die Tablette die Geschirrwaschmaschinenspülmittelmenge, die für einen Geschirrwaschvorgang benötigt wird. Die Tablette kann aber auch aus größeren Einheiten bestehen, die zur Dosierung beispielsweise an einer vorgegebenen Bruchstelle in kleinere Teile in Dosisform zerbrochen werden kann.

Die Tablette kann jede geeignete Form, insbesondere mit gleichbleibender Dicke, wie z.B. rund oder rechteckig, aufweisen.

Die folgenden Beispiele sollen die vorliegende Erfindung näher erläutern. Prozentangaben sind in Gewichtsprozent gemacht.

### Beispiel 1

Zweischichttabletten der folgenden Zusammensetzung (Tabelle 1) wurden unter Verwendung einer Hochgeschwindigkeitsrotationspresse im Produktionsmaßstab hergestellt. Die Tabletten wogen insgesamt 18 g, wobei 12,6 g in der ersten Schicht und 5,4 g in der zweiten Schicht waren. Eine pulverförmige Zusammensetzung mit denselben Mengen an Bestandteilen wie die Gesamtmenge in der Zweischichttablette wurde ebenfalls hergestellt (Tabelle 1). Der einzige Unterschied zwischen den beiden Zubereitungen war die Produktform. Die Tablette wurde so gepreßt, daß die Kraft, die benötigt wurde, um die Tablette zu brechen, ungefähr 110 N betrug. Diese Messung wurde unter Verwendung einer Erickson 464H Härtetestmaschine durchgeführt.

Die Auflösegeschwindigkeit der Tabletten wurde ebenfalls bestimmt. Die Bestimmung wurde durch Messung der Zeit durchgeführt, die die Tablette benötigte, bis zu einem Grad zu zerfallen, wo sie durch 4 mm große Öffnungen in einem Korb untergetaucht in bewegtem Wasser bei 40°C austreten konnte. Dieses Ergebnis wird ebenfalls in Tabelle 1 angegeben.

**Tabelle 1**

| Bestandteile | 1. Schicht % | 2. Schicht % | gesamte Tablette % | Pulver % |
|---|---|---|---|---|
| Perborat | 16,00 | | 11,20 | 11,20 |
| TAED | | 6,83 | 2,05 | 2,05 |
| NTPP | 48,00 | 50,87 | 48,86 | 48,86 |
| Disilicat | 5,00 | | 3,50 | 3,50 |
| Carbonat | 18,64 | 25,51 | 20,70 | 20,70 |
| Phosphonat | | 2,72 | 0,82 | 0,82 |
| Polymer | | 2,72 | 0,82 | 0,82 |
| Nichtionisches oberflächenaktives Mittel | 4,50 | 2,07 | 3,77 | 3,77 |
| Protease | | 3,37 | 1,01 | 1,01 |
| Amylase | | 1,33 | 0,40 | 0,40 |
| BTA | 0,36 | | 0,25 | 0,25 |
| PEG | 6,00 | 4,08 | 5,42 | 5,42 |
| Glycerin | 1,50 | 0,50 | 1,20 | 1,20 |
| | | | | |
| Gesamt | 100 | 100 | 100 | 100 |
| | | | | |
| Auflösung | | | ca. 10 min | 0 min* |

| | | | | |
|---|---|---|---|---|
| * Das Pulver hat eine Auflösezeit von 0, da alle Körnchen eine Größe von unter 4 mm besitzen. TAED = N,N,N',N'-Tetraacetylethylendiamin NTPP = Natriumtripolyphosphat BTA = Benzotriazol PEG = Polyethylenglycol Polymer = homopolymeres Acrylsäurepolymer | | | | |

Die Wirkung sowohl der Zweischichttablette als auch des Pulvers derselben Zusammensetzung wurde dann nach DIN 44990 bestimmt. Diese Methode beschreibt das Testen von Geschirrspülmitteln über eine visuelle Bestimmung der Wirkung auf einer Skala von 1 bis 5 (wobei 5 als perfekt sauber angenommen wird). Eine Geschirrwaschmaschine von Bosch wurde mit dem normalen 65°C Waschprogramm verwendet. Die Wasserhärte betrug 18°d. Fünf Waschgänge wurden für jedes Produkt durchgeführt, wobei in jedem Fall das Produkt automatisch durch die maschineneigene Spülmittelspendevorrichtung dosiert wurde.

Die Ergebnisse für die wesentliche enzymrelevante Verschmutzung, Milch, werden in Tabelle 2 wiedergegeben.

**Tabelle 2**

| Verschmutzung | Zweischichttablette | Pulver |
|---|---|---|
| Milch | 3,22 | 3,08 |

### Beispiel 2

Zweischichttabletten wurden unter Verwendung einer Hochgeschwindigkeitsrotationspresse im Produktionmaßstab hergestellt. Die Tabletten wogen 20 g, die erste Schicht enthielt 14 g und die zweite Schicht 6 g (Tabelle 3). Die Tabletten wurden ausreichend gepreßt, um eine Härte von 100 N zu erhalten (gleiche Härtetestmaschine wir in Beispiel 1). Wiederum wurde auch eine pulverförmige Zusammensetzung derselben Formulierung hergestellt (Tabelle 3). Die Auflösezeit der Zweischichttabletten ist in Tabelle 3 angegeben.

**Tabelle 3**

| Bestandteile | 1. Schicht % | 2. Schicht % | gesamte Tablette % | Pulver % |
|---|---|---|---|---|
| Perborat | 14,3 | | 10,01 | 10,01 |
| TAED | | 25,00 | 7,50 | 7,50 |
| Citrat | 50,01 | 26,37 | 42,92 | 42,92 |
| Bicarbonat | 24,57 | 17,20 | 22,36 | 22,36 |
| Carbonat | 7,21 | 4,78 | 6,48 | 6,48 |
| Phosphonat | | 1,66 | 0,50 | 0,50 |
| Polymer | | 1,66 | 0,50 | 0,50 |
| Citronensäure | | 10,00 | 3,00 | 3,00 |
| Nichtionisches oberflächenaktives Mittel | 3,00 | 1,00 | 2,40 | 2,40 |
| Protease | | 9,00 | 2,70 | 2,70 |
| Amylase | | 3,30 | 0,99 | 0,99 |
| BTA | 0,36 | | 0,25 | 0,25 |
| Glycerin | 0,50 | | 0,35 | 0,35 |
| Parfum | 0,05 | | 0,04 | 0,04 |
| Duftstoff | | 0,03 | 0,01 | 0,01 |
| | | | | |
| Gesamt | 100 | 100 | 100 | 100 |
| | | | | |
| Auflösung | | | ca. 8 min | 0 min |

Die Wirkung sowohl der Zweischichttablette als auch des Pulvers derselben Zusammensetzung wurde dann nach DIN 44990 bestimmt. Es wurde eine Geschirrwaschmaschine von Bosch mit dem normalen 65°C Waschprogramm verwendet. Die Wasserhärte betrug 18°d.

Die Ergebnisse für die wesentliche enzymrelevante Verschmutzung, Milch, werden in Tabelle 4 wiedergegeben.

**Tabelle 4**

| Verschmutzung | Zweischichttablette | Pulver |
|---|---|---|
| Milch | 3,20 | 2,88 |

### Vergleichsbeispiel 3

In diesem Beispiel wurden Einschichttabletten gemäß einer bereits auf dem Markt vorhandenen Zusammensetzung hergestellt. Die Tabletten wurden so gepreßt, daß die Festigkeit der Tablette ungefähr 125 N betrug. Die Auflösezeit wurde ebenfalls gemessen, die Ergebnisse sind in Tabelle 5 wiedergegeben. Eine pulverige Zusammensetzung derselben Formulierung wurde ebenfalls hergestellt. Die Zusammensetzung wird in Tabelle 5 angegeben.

**Tabelle 5**

| Bestandteile | Einschichttablette % | Pulver % |
|---|---|---|
| Carbonat | 16,60 | 16,60 |
| Percarbonat | 21,90 | 21,90 |
| NTPP | 45,70 | 45,70 |
| Disilicat | 5,90 | 5,90 |
| Phosphonat | 2,00 | 2,00 |
| PEG | 1,00 | 1,00 |
| Protease | 1,0 | 1,0 |
| Amylase | 0,4 | 0,4 |
| Nichtionisches oberflächenaktives Mittel | 4,25 | 4,25 |
| BTA | 0,25 | 0,25 |
| Glycerin | 1,00 | 1,00 |
| | | |
| Gesamt | 100 | 100 |
| | | |
| Auflösung | ca. 13 min | 0 min* |

Die Wirkung sowohl der Tablette als auch des Pulvers wurde wiederum nach DIN 44990 bestimmt. Wie zuvor wurde eine Geschirrwaschmaschine von Bosch verwendet. Wiederum wurde das normale 65°C Waschprogramm verwendet und das Wasser hatte eine Härte von 18°d.

Die Ergebnisse für die wesentliche enzymrelevante Verschmutzung, Milch, werden in Tabelle 6 wiedergegeben.

**Tabelle 6**

| Verschmutzung | Einschichttablette | Pulver |
|---|---|---|
| Milch | 3,31 | 3,88 |

An diesen Beispielen und Vergleichsbeispielen wird deutlich, daß ein erfindungsgemäßes Geschirrwaschmaschinenspülmittel, das als einfache zweischichtige Tablette aufgebaut ist, eine bessere Spülleistung erzielt als ein vergleichbares Pulver, obwohl die einzelnen Bestandteile des erfindungsgemäßen Mittels vollständig erst nach ca. 8 bis 13 Minuten für die Spülleistung zur Verfügung stehen, während bei einem vergleichbaren Pulver alle Bestandteile sofort zur Verfügung stehen.

## Patentansprüche

1. Geschirrwaschmaschinenspülmittel in Form einer Tablette, enthaltend ein Bleichmittel, einen Bleichaktivator und ein Mittel, das das Anlaufen von Nichteisenmetallen verhindern oder mindern soll, sowie andere übliche Bestandteile, dadurch gekennzeichnet, daß die Tablette aus mindestens zwei Schichten besteht, wobei das Mittel, das das Anlaufen von Nichteisenmetallen verhindern oder mindern soll, nicht gemeinsam in einer Schicht zusammen mit dem Bleichmittel und dem Bleichaktivator enthalten ist.

2. Geschirrwaschmaschinenspülmittel nach Anspruch 1, dadurch gekennzeichnet, daß sich die gesamte Tablette in der Flotte in der Geschirrwaschmaschine nicht schneller als in drei Minuten vollständig auflöst.

3. Geschirrwaschmaschinenspülmittel nach einem der vorhergehenden Ansprüche, dadurch gekennzeichnet, daß das Mittel, das das Anlaufen von Nichteisenmetallen verhindern oder mindern soll, eine oder mehrere Verbindungen umfaßt, ausgewählt aus der Gruppe bestehend aus Benzotriazol und Bis-Benzotriazolen, wobei die verfügbaren Substitutionsstellen des/der aromatischen Ringe(s) teilweise oder vollständig substituiert sein können, organischen und/oder anorganischen redoxaktiven Substanzen und Paraffinöl.

4. Geschirrwaschmaschinenspülmittel nach einem der vorhergehenden Ansprüche, dadurch gekennzeichnet, daß das Bleichmittel eine oder mehrere Verbindungen umfaßt, ausgewählt aus der Gruppe bestehend aus Perboraten, Percarbonaten, Peroxymonopersulfaten und organischen Persäuren sowie deren Salzen.

5. Geschirrwaschmaschinenspülmittel nach einem der vorhergehenden Ansprüche, dadurch gekennzeichnet, daß der Bleichaktivator eine oder mehrere Verbindungen umfaßt, ausgewählt aus der Gruppe bestehend aus N,N,N',N'-Tetraacetylethylendiamin (TAED), Pentaacetylglucose (PAG), Tetraacetalglycoluril (TAGU) und katalytisch aktiven Metallkomplexen.

6. Geschirrwaschmaschinenspülmittel nach einem der vorhergehenden Ansprüche, dadurch gekennzeichnet, daß es außerdem einen oder mehrere Bestandteile ausgewählt aus der Gruppe bestehend aus Gerüststoffen, Maskierungsmitteln, Chlorbleichmitteln, oberflächenaktiven Mitteln, Enzymen, Schaumkontrollmitteln, Duftstoffen, Farbstoffen und sonstigen Hilfsstoffen enthält.

7. Geschirrwaschmaschinenspülmittel nach einem der vorhergehenden Ansprüche, bestehend aus zwei Schichten, wobei die erste Schicht a) als Bleichmittel ein Perborat, b) als Gerüststoffe Natriumtripolyphosphat, ein Disilicat und ein Carbonat, c) ein nichtionisches oberflächenaktives Mittel, d) als Mittel, das das Anlaufen von Nichteisenmetallen verhindern oder mindern soll, Benzotriazol sowie gegebenenfalls weitere Hilfsstoffe enthält und die zweite Schicht a) als Bleichaktivator N,N,N',N'-Tetraacetylethylendiamin, b) als Gerüststoffe Natriumtripolyphosphat, ein homopolymeres Acrylsäurepolymer und ein Carbonat, c) als Maskierungsmittel ein Phosphonat, d) ein nichtionisches oberflächenaktives Mittel, e) ein oder mehrere Enzyme sowie gegebenenfalls weitere Hilfsstoffe enthält.

8. Geschirrwaschmaschinenspülmittel nach einem der Ansprüche 1 bis 7, bestehend aus zwei Schichten, wobei die erste Schicht a) als Bleichmittel ein Perborat, b) als Gerüststoffe ein Citrat, ein Bicarbonat und ein Carbonat, c) ein nichtionisches oberflächenaktives Mittel, d) als Mittel, das das Anlaufen von Nichteisenmetallen verhindern oder mindern soll, Benzotriazol sowie gegebenenfalls weitere Hilfsstoffe enthält und die zweite Schicht a) als Bleichaktivator N,N,N',N'-Tetraacetylethylendiamin, b) als Gerüststoffe Citrat, ein Bicarbonat, ein Carbonat, ein homopolymeres Acrylsäurepolymer und Citronensäure, c) als Maskierungsmittel ein Phosphonat, d) ein nichtionisches oberflächenaktives Mittel, e) ein oder mehrere Enzyme sowie gegebenenfalls weitere Hilfsstoffe enthält.

## Claims

1. A dishwasher detergent in the form of a tablet comprising a bleach, a bleach activator and an agent for preventing or minimizing the tarnish of non-iron metals, and other customary constituents, characterized in that the tablet consists of at least two layers, wherein the agent for preventing or minimizing the tarnish of non-iron metals is not present together with the bleach and the bleach activator in one layer.

2. A dishwasher detergent as claimed in claim 1, characterized in that the total tablet dissolves completely in the liquor of the dishwasher not faster than in three minutes.

3. A dishwasher detergent as claimed in either of the preceding claims, characterized in that the agent for preventing or minimizing the tarnish of non-iron metals comprises one or more compounds selected from the group consisting of benzotriazole and bisbenzotriazoles, where the available substitution positions of the aromatic ring(s) can be partially or fully substituted,- organic and/or inorganic redox-active substances and paraffin oil.

4. A dishwasher detergent as claimed in any of the preceding claims, characterized in that the bleach comprises one or more compounds selected from the group consisting of perborates, percarbonates, peroxomonopersulphates and organic peracids and also their salts.

5. A dishwasher detergent as claimed in any of the preceding claims, characterized in that the bleach activator comprises one or more compounds selected from the group consisting of N,N,N',N'-tetraacetylethylenediamine (TAED), pentaacetylglucose (PAG), tetraacetylglycoluril (TAGU) and catalytically active metal complexes.

6. A dishwasher detergent as claimed in any of the preceding claims, characterized in that it contains additionally one or more constituents selected from the group consisting of builders, sequestering agents, chlorine bleaches, surface-active agents, enzymes, foam inhibitors, fragrances, dyes and other auxiliaries.

7. A dishwasher detergent as claimed in any of the preceding claims, consisting of two layers, where the first layer comprises a) a perborate as bleach, b) sodium tripolyphosphate, a disilicate and a carbonate as builders, c) a nonionic surface-active agent, d) a benzotriazole as agent preventing or minimizing the tarnish of non-iron metals and optionally further auxiliaries and the second layer comprises a) N,N,N',N'-tetraacetylethylenediamine as bleach activator, b) sodium tripolyphosphate, a homopolymeric acrylic acid polymer and a carbonate as builders, c) a phosphonate as sequestering agent, d) a nonionic surface-active agent, e) one or more enzymes and optionally further auxiliaries.

8. A dishwasher detergent as claimed in any of claims 1 to 7, consisting of two layers, where the first layer comprises a) a perborate as bleach, b) a citrate, a bicarbonate and a carbonate as builders, c) a nonionic surface-active agent, d) benzotriazole as agent for preventing or minimizing the tarnish of non-iron metals and optionally further auxiliaries and the second layer comprises a) N,N,N',N'-tetraacetylethylenediamine as bleach activator, b) citrate, a bicarbonate, a carbonate, a homopolymeric acrylic acid polymer and citric acid as builders, c) a phosphonate as sequestering agent, d) a nonionic surface-active agent, e) one or more enzymes and optionally further auxiliaries.

## Revendications

1. Produit vaisselle sous forme de pastilles, contenant un agent de blanchiment, un activateur de blanchiment et un agent chargé d'empêcher ou de réduire le ternissement de métaux non ferreux, caractérisé en ce que les pastilles sont constituées d'au moins deux couches, l'agent chargé d'empêcher ou de réduire le ternissement de métaux non ferreux n'étant pas contenu dans la même couche que l'agent de blanchiment et l'activateur de blanchiment.

2. Produit vaisselle selon la revendication 1, caractérisé en ce que les pastilles ne sont pas totalement dissoutes dans le bain du lave-vaisselle avant au moins trois minutes.

3. Produit vaisselle selon l'une des revendications ciavant, caractérisé en ce que l'agent chargé d'empêcher ou de réduire le ternissement de métaux non ferreux comporte un ou plusieurs composés choisis dans le groupe formé par le benzotriazole et des bis-benzotriazoles, où les sites de substitution du/des noyau(x) aromatique(s) peuvent être partiellement ou totalement substitués, des substances organiques et/ou inorganiques à activité redox et une huile paraffinique.

4. Produit vaisselle selon l'une des revendications ciavant, caractérisé en ce que l'agent de blanchiment comprend un ou plusieurs composés choisis dans le groupe constitué des perborates, percarbonates, peroxymonopersulfates et peracides organiques, ainsi que leurs sels.

5. Produit vaisselle selon l'une des revendications ciavant, caractérisé en ce que l'activateur de blanchiment comporte un ou plusieurs composés choisis dans le groupe constitué par la N,N,N',N'-tétracétyléthylènediamine (TAED), le pentacétylglucose (PAG), le tétracétalglycolurile (TAGU) et des complexes métalliques à activité catalytique.

6. Produit vaisselle selon l'une des revendications ciavant, caractérisé en ce qu'il contient en outre un ou plusieurs composants choisi(s) dans le groupe formé par des adjuvants de lavage, des agents séquestrants, des chlorures décolorants, des agents tensioactifs, des enzymes, des agents de contrôle de mousse, des matières odoriférantes, des colorants et d'autres adjuvants.

7. Produit vaisselle selon l'une des revendications ci-dessus, consistant en deux couches, dont la première couche contient a) un perborate en tant qu'agent de blanchiment, b) du tripolyphosphate de sodium, un disilicate et un carbonate en tant qu'adjuvants de lavage, c) un agent tensioactif non ionique, d) du benzotriazole en tant qu'agent chargé d'empêcher ou de réduire le ternissement de métaux non ferreux et éventuellement d'autres adjuvants, et la deuxième couche contient a) de la N,N,N',N'-tétracétyléthylènediamine en tant qu'activateur de blanchiment, b) du tripolyphosphate de sodium, un homopolymère de polymère d'acide acrylique et un carbonate en tant qu'adjuvants de lavage, c) un phosphonate en tant qu'agent séquestrant, d) un agent tensioactif non ionique, e) une ou plusieurs enzymes et éventuellement d'autres adjuvants.

8. Produit vaisselle selon l'une des revendications 1 à 7, consistant en deux couches dont la première couche contient a) un perborate en tant qu'agent de blanchiment, b) un citrate, un bicarbonate et un carbonate en tant qu'adjuvants de lavage, c) un agent tensioactif non ionique, d) du benzotriazole en tant qu'agent chargé d'empêcher ou de réduire le ternissement de métaux non ferreux, et éventuellement d'autres adjuvants, et la deuxième couche contient a) de la N,N,N',N'-tétraacétyléthylènediamine en tant qu'activateur de blanchiment, b) un citrate, un bicarbonate, un carbonate, un homopolymère de polymère de l'acide acrylique et de l'acide citrique en tant qu'adjuvants de lavage, c) un phosphonate en tant qu'agent séquestrant, d) un agent tensioactif non ionique, e) une ou plusieurs enzymes ainsi qu'éventuellement d'autres adjuvants.
